# EUROPÄISCHE PATENTSCHRIFT

(11) **EP 2 631 209 B1**
(45) Veröffentlichungstag und Bekanntmachung des Hinweises auf die Patenterteilung: **04.12.2019**
(21) Anmeldenummer: 12001151.5
(22) Anmeldetag: 21.02.2012
(51) Int. Cl.: B66C 3/16, B66C 13/14

(54) **Kran**
Crane
Grue

(43) Veröffentlichungstag der Anmeldung: 28.08.2013
(73) Patentinhaber: EPSILON Kran GmbH., 5020 Salzburg (AT)
(72) Erfinder: Steindl, Johannes, 5061 Elsbethen (AT)
(74) Vertreter: Torggler & Hofinger Patentanwälte

(56) Entgegenhaltungen:
- EP-B1- 1 448 471
- US-A- 4 470 229

## Beschreibung

Die Erfindung betrifft einen Kran mit wenigstens einem teleskopierbaren Kranarm, welcher einen Ausleger und eine Auslegerverlängerung aufweist, wobei über ein an der Auslegerverlängerung angeordnetes Drehgelenk, welches zwei voneinander beabstandete Drehlager aufweist, ein Arbeitsgerät am teleskopierbaren Kranarm befestigt ist und Hydraulikleitungen vom Ausleger zwischen den beabstandeten Drehlagern des Drehgelenks zum Arbeitsgerät führen, wobei im Bereich jenes Ende der Auslegerverlängerung, an welchem das Drehgelenk angeordnet ist, eine Führung für die Hydraulikleitungen vorgesehen ist, welche die Hydraulikleitungen von der Auslegerverlängerung zum Bereich zwischen den beabstandeten Drehlagern des Drehgelenks führt.

Weiters betrifft die Erfindung ein Fahrzeug - insbesondere einen Holzvollernter - mit einem Kran mit wenigstens einem teleskopierbaren Kranarm nach wenigstens einer der beschriebenen Ausführungsformen.

Derartige Kräne mit wenigstens einem teleskopierbaren Kranarm sind bereits bekannt. So zeigt etwa die EP 1 448 471 B1 einen solchen Kran, bei dem auf der Oberseite des Auslegers und auf der Oberseite der Auslegerverlängerung die Hydraulikleitungen verlaufen und in einer Führung bei der Auslegerverlängerung geführt werden.

Aufgabe der Erfindung ist es, einen gegenüber dem Stand der Technik verbesserten Kran mit wenigstens einem teleskopierbaren Kranarm anzuführen.

Diese Aufgabe wird mit den Merkmalen des Anspruches 1 gelöst.

Dadurch, dass am arbeitsgerätfernen Ende des Auslegers und am arbeitsgerätfernen Ende der Führung Befestigungselemente für die Hydraulikleitungen angeordnet sind, zwischen denen die Hydraulikleitungen in Form von Hydraulikschläuchen verlaufen, können sich die Hydraulikschläuche bei voll ausgefahrener Auslegerverlängerung nahe an den Ausleger und die Auslegerverlängerung annähern, wodurch der teleskopierbare Kranarm relativ klein baut, da die Hydraulikleitungen nicht mehr weit vom Ausleger bzw. der Auslegerverlängerung abstehen.

Beim Stand der Technik hingegen stehen die Hydraulikleitungen auch bei voll ausgefahrener Auslegerverlängerung weit vom teleskopierbaren Kranarm ab, da die Hydraulikschläuche sowohl im eingefahrenen als auch im ausgefahrenen Zustand der Auslegerverlängerung ein vom Kranarm abstehenden U-förmigen Verlauf nehmen.

Weitere vorteilhafte Ausführungsformen der Erfindung sind in den abhängigen Ansprüchen definiert.

Dabei ist besonders bevorzugt vorgesehen, dass die Führung und die Befestigungselemente für die Hydraulikschläuche an einer Unterseite der Auslegerverlängerung und an einer Unterseite des Auslegers angeordnet sind. Durch diese Ausbildung an der Unterseite der Auslegerverlängerung und an der Unterseite des Auslegers können die Hydraulikschläuche besser vor Umwelteinflüssen geschützt werden.

Schutz wird auch begehrt für ein Fahrzeug, insbesondere einen Holzvollernter, mit einem Kran mit wenigstens einem teleskopierbaren Kranarm nach wenigstens einer der beschriebenen Ausführungsformen.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert.

Darin zeigen:
- Fig. 1: eine Seitenansicht eines Kranes mit einem teleskopierbaren Kranarm nach dem Stand der Technik,
- Fig. 2: eine Seitenansicht eines Kranes mit einem teleskopierbaren Kranarm in eingefahrenem Zustand,
- Fig. 3: eine Seitenansicht eines Kranes mit einem teleskopierbaren Kranarm in voll ausgefahrenem Zustand,
- Fig. 4: eine teilweise Schnittdarstellung einer Seitenansicht eines Kranes mit einem teleskopierbaren Kranarm.

Figur 1 zeigt einen teleskopierbaren Kran 1 nach dem Stand der Technik. Dieser Kran 1 weist den teleskopierbaren Kranarm 2 auf, welcher einen Ausleger 3 und eine Auslegerverlängerung 4 aufweist. An der Auslegerverlängerung 4 ist ein Drehgelenk 5 angeordnet, an dem ein Arbeitsgerät 20 befestigt ist.

Die Hydraulikleitungen 6, welche als Hydraulikschläuche 9 ausgebildet sind, verlaufen vom Ausleger 3 über eine Befestigungsstelle an der Auslegerverlängerung 4 zum Arbeitsgerät 20. Beim Stand der Technik verlaufen somit diese Hydraulikleitungen 6, welche als Hydraulikschläuche 9 ausgebildet sind, vollkommen ungeschützt und hängen frei herunter, was speziell beim Manövrieren des Kranarmes 2 und des Arbeitsgeräts 20 im Wald zu Beschädigungen der Hydraulikschläuche 9 führen kann.

Figur 2 zeigt einen Kran 1 in Seitenansicht. Der Kran 1 weist dabei einen teleskopierbaren Kranarm 2 auf, welcher einen Ausleger 3 und eine Auslegerverlängerung 4 aufweist, wobei über ein an der Auslegerverlängerung 4 angeordnetes Drehgelenk 5, welches zwei voneinander beabstandete Drehlager aufweist, ein hier nicht dargestelltes Arbeitsgerät am teleskopierbaren Kranarm 2 befestigt werden kann und Hydraulikleitungen 6 vom Ausleger 3 zwischen den beabstandeten Drehlagern des Drehgelenks 5 zum Arbeitsgerät führen, wobei im Bereich des Endes 41 der Auslegerverlängerung 4, an welchem das Drehgelenk 5 angeordnet ist, eine Führung 7 für die Hydraulikleitungen 6 vorgesehen ist, welche die Hydraulikleitungen 6 von der Auslegerverlängerung 4 zum Bereich 51 zwischen den beabstandeten Drehlagern des Drehgelenks 5 führt. Dabei sind am arbeitsgerätfernen Ende 31 des Auslegers 3 und am arbeitsgerätfemen Ende 71 der Führung 7 Befestigungselemente 8 für die Hydraulikleitungen 6 angeordnet, zwischen denen die Hydraulikleitungen 6 in Form von Hydraulikschläuchen 9 verlaufen.

In diesem bevorzugten Ausführungsbeispiel weist die Führung 7 für die Hydraulikleitungen 6 einen geschlossenen Schacht 72 auf, in dem die Hydraulikschläuche 9 verlaufen können. Ebenso könnte der Schacht 72 natürlich auch offen ausgebildet sein.

Es ist natürlich auch vorstellbar, dass die Führung 7 für die Hydraulikleitungen 6 nicht als Schacht 72 ausgebildet ist, sondern dass diese Führung 7 etwa zwei Stege aufweist, die die Hydraulikschläuche 9 führen können.

Ebenso ist es weiters vorstellbar, dass die Führung 7 für die Hydraulikleitungen 6 einen oder mehrere Bügel aufweist, in denen die Hydraulikschläuche 9 verlaufen können.

In diesem bevorzugten Ausführungsbeispiel sind die Befestigungselemente 8 als Verschraubungen ausgebildet. Ebenfalls ist natürlich vorstellbar, dass diese Befestigungselemente 8 als Bügel ausgebildet sind und die Hydraulikschläuche 9 in diesen frei verlaufen und von diesen Bügeln gehalten werden.

Weiters ist in diesem bevorzugten Ausführungsbeispiel vorgesehen, dass die Führung 7 und die Befestigungselemente 8 für die Hydraulikleitungen 9 an der Unterseite 42 der Auslegerverlängerung 4 und an der Unterseite 32 des Auslegers 3 angeordnet sind, was speziell bei einer Ausbildung des Kranes 1 auf einem Fahrzeug - wie etwa einem Holzvollernter (auch Harvester genannt) - von Vorteil ist, da sie unterhalb des Kranarmes 2 besser geschützt sind.

Bei voll eingefahrener Auslegerverlängerung 4 - wie in dieser Figur 2 dargestellt - bilden die Hydraulikschläuche 9 unterhalb des Auslegers 3 eine Ausbuchtung 91 in Form einer offenen Schlaufe, die nach unten durchhängt.

Wird nun die Auslegerverlängerung 4 voll ausgefahren, wie dies in der Figur 3 dargestellt ist, so strecken sich die Hydraulikschläuche 9 und verlaufen im Wesentlichen parallel zum Ausleger 3 und im Wesentlichen parallel zur Auslegerverlängerung 4.

Dies führt zu einem sehr schmalen Kranarm 2 und dessen Hydraulikschläuchen 9, was speziell bei Einsätzen im Wald von Vorteil ist, da die Gefahr verringert werden kann, dass die Hydraulikschläuche 9 an Bäumen bzw. Ästen hängen bleiben können, wodurch sich eine Beschädigung der Hydraulikschläuche 9 ergeben könnte.

Figur 4 zeigt eine teilweise Schnittdarstellung des Verlaufs der Hydraulikleitungen 9 in der Führung 7 zum Drehgelenk 5, wobei die Hydraulikschläuche 9 im Drehgelenk 5 zwischen dessen beiden voneinander beabstandeten Drehlagern 10 (nur ein Drehlager 10 dargestellt) verläuft.

Dadurch sind die Hydraulikschläuche 9 vom Befestigungselement 8 an - also am arbeitsgerätfernen Ende 71 der Führung 7 - vollständig geschützt bis zum Arbeitsgerät 20. Der Anschluss 11 der Hydraulikschläuche 9 erfolgt dabei senkrecht von oben, wodurch auch der Anschluss 11 über dem Arbeitsgerät 20 geschützt ist.

Im Gegensatz dazu steht der Verlauf der Hydraulikleitungen 9 beim Stand der Technik (siehe Figur 1), wo sowohl der Verlauf der Hydraulikleitungen 9 als auch deren Anschluss am Arbeitsgerät 20 vollkommen ungeschützt ist.

## Patentansprüche

1. Kran (1) mit wenigstens einem teleskopierbaren Kranarm (2), welcher einen Ausleger (3) und eine Auslegerverlängerung (4) aufweist, wobei über ein an der Auslegerverlängerung (4) angeordnetes Drehgelenk (5), welches zwei voneinander beabstandete Drehlager (10) aufweist, ein Arbeitsgerät (20) am teleskopierbaren Kranarm (2) befestigt ist und Hydraulikleitungen (6) vom Ausleger (3) zwischen den beabstandeten Drehlagern (10) des Drehgelenks (5) zum Arbeitsgerät (20) führen, wobei im Bereich jenes Ende (41) der Auslegerverlängerung (4), an welchem das Drehgelenk (5) angeordnet ist, eine Führung (7) für die Hydraulikleitungen (6) vorgesehen ist, welche die Hydraulikleitungen (6) von der Auslegerverlängerung (4) zum Bereich (51) zwischen den beabstandeten Drehlagern (10) des Drehgelenks (5) führt, **dadurch gekennzeichnet, dass** am arbeitsgerätfernen Ende (31) des Auslegers (3) und am arbeitsgerätfernen Ende (71) der Führung (7) Befestigungselemente (8) für die Hydraulikleitungen (6) angeordnet sind, zwischen denen die Hydraulikleitungen (6) in Form von Hydraulikschläuchen (9) verlaufen.

2. Kran nach Anspruch 1, **dadurch gekennzeichnet, dass** wenigstens eines der Befestigungselemente (8) als Bügel ausgebildet ist, in dem die Hydraulikschläuche (9) verlaufen.

3. Kran nach Anspruch 1 oder 2, **dadurch gekennzeichnet, dass** die Führung (7) für die Hydraulikleitungen (6) einen oder mehrere Bügel aufweist, in dem die Hydraulikschläuche (9) verlaufen.

4. Kran nach einem der Ansprüche 1 bis 3, **dadurch gekennzeichnet, dass** die Führung (7) für die Hydraulikleitungen (6) einen offenen oder geschlossenen Schacht (72) aufweist, in dem die Hydraulikschläuche (9) verlaufen.

5. Kran nach einem der Ansprüche 1 bis 4, **dadurch gekennzeichnet, dass** die Führung (7) für die Hydraulikleitungen (6) zwei Stege aufweist, die die Hydraulikschläuche (9) führen.

6. Kran nach einem der Ansprüche 1 bis 5, **dadurch gekennzeichnet, dass** die Führung (7) und die Befestigungselemente (8) für die Hydraulikschläuche (9) an einer Unterseite (42) der Auslegerverlängerung (4) und an einer Unterseite (32) des Auslegers (3) angeordnet sind.

7. Kran nach einem der Ansprüche 1 bis 6, **dadurch gekennzeichnet, dass** die Hydraulikschläuche (9) bei voll ausgefahrener Auslegerverlängerung (4) im Wesentlichen parallel zum Ausleger (3) und zur Auslegerverlängerung (4) verlaufen.

8. Kran nach einem der Ansprüche 1 bis 7, **dadurch gekennzeichnet, dass** die Hydraulikschläuche (9) bei voll eingefahrener Auslegerverlängerung (4) unterhalb des Auslegers (3) eine Ausbuchtung (91) bilden, die nach unten durchhängt.

9. Fahrzeug, insbesondere Holzvollernter, mit einem Kran (1) mit wenigstens einem teleskopierbaren Kranarm (2) nach einem der Ansprüche 1 bis 8.

## Claims

1. A crane (1) comprising at least one telescopic crane jib (2) which has a boom (3) and a boom extension (4), wherein a working implement (20) is fixed to the telescopic crane jib (2) by way of a rotary joint (5) which is arranged at the boom extension (4) and which has two mutually spaced rotary bearings (10), and hydraulic lines (6) lead from the boom (3) between the spaced rotary bearings (10) of the rotary joint (5) to the working implement (20), wherein provided in the region of that end (41) of the boom extension (4), at which the rotary joint (5) is arranged, is a guide means (7) for the hydraulic lines (6), which guides the hydraulic lines (6) from the boom extension (4) to the region (51) between the spaced rotary bearings (10) of the rotary joint (5), **characterised in that** arranged at the end (31) of the boom (3), that is remote from the working implement, and the end (71) of the guide means (7), that is remote from the working implement, are fixing elements (8) for the hydraulic lines (6), between which the hydraulic lines (6) extend in the form of hydraulic hoses (9).

2. The crane as set forth in claim 1 **characterised in that** at least one of the fixing elements (8) is in the form of a bracket in which the hydraulic hoses (9) extend.

3. The crane as set forth in claim 1 or 2 **characterised in that** the guide means (7) for the hydraulic lines (6) has one or more brackets in which the hydraulic hoses (9) extend.

4. The crane as set forth in one of the claims 1 through 3 **characterised in that** the guide means (7) for the hydraulic lines (6) have an open or closed shaft (72) in which the hydraulic hoses (9) extend.

5. The crane as set forth in one of the claims 1 through 4 **characterised in that** the guide means (7) for the hydraulic lines (6) has two bars which guide the hydraulic hoses (9).

6. The crane as set forth in one of the claims 1 through 5 **characterised in that** the guide means (7) and the fixing elements (8) for the hydraulic hoses (9) are arranged at an underside (42) of the boom extension (4) and at an underside (32) of the boom (3).

7. The crane as set forth in one of the claims 1 through 6 **characterised in that** with the boom extension (4) fully extended the hydraulic hoses (9) extend substantially parallel to the boom (3) and to the boom extension (4).

8. The crane as set forth in one of the claims 1 through 7 **characterised in that** with the boom extension (4) fully retracted the hydraulic hoses (9) form below the boom (3) a curve portion (91) which sags downwardly.

9. The vehicle, in particular a wood harvester, comprising a crane (1) having at least one telescopic crane jib (2) as set forth in one of the claims 1 through 8.

## Revendications

1. Grue(1) avec au moins un bras de grue télescopique (2), lequel présente une flèche (3) et un prolongement de flèche (4), dans laquelle un outil (20) est fixé au bras de grue télescopique (2) par le biais d'une articulation tournante (5) disposée au niveau du prolongement de flèche (4), laquelle présente deux paliers rotatifs (10) espacés l'un de l'autre, et des conduites hydrauliques (6) vont de la flèche (3) entre les paliers rotatifs (10) espacés de l'articulation tournante (5) à l'outil (20), dans laquelle un guidage (7) pour les conduites hydrauliques (6) est prévu dans la zone de l'extrémité (41) du prolongement de flèche (4), au niveau de laquelle l'articulation tournante (5) est disposée, lequel guide les conduites hydrauliques (6) du prolongement de flèche (4) à la zone (51) entre les paliers rotatifs (10) espacés de l'articulation tournante (5), **caractérisée en ce que** des éléments de fixation (8) pour les conduites hydrauliques (6) sont disposés à l'extrémité éloignée de l'outil (31) de la flèche (3) et à l'extrémité éloignée de l'outil (71) du guidage (7), entre lesquels les conduites hydrauliques (6) s'étendent sous la forme de tuyaux hydrauliques (9).

2. Grue selon la revendication 1, **caractérisée en ce qu'**au moins un des éléments de fixation (8) est réalisé en tant qu'étrier, dans lequel s'étendent les tuyaux hydrauliques (9).

3. Grue selon la revendication 1 ou 2, **caractérisée en ce que** le guidage (7) pour les conduites hydrauliques (6) présente un ou plusieurs étriers, dans lesquels s'étendent les tuyaux hydrauliques (9).

4. Grue selon l'une quelconque des revendications 1 à 3, **caractérisée en ce que** le guidage (7) pour les conduites hydrauliques (6) présente une cage (72) ouverte ou fermée, dans laquelle s'étendent les tuyaux hydrauliques (9).

5. Grue selon l'une quelconque des revendications 1 à 4, **caractérisée en ce que** le guidage (7) pour les conduites hydrauliques (6) présente deux entretoises, qui guident les tuyaux hydrauliques (9).

6. Grue selon l'une quelconque des revendications 1 à 5, **caractérisée en ce que** le guidage (7) et les éléments de fixation (8) pour les tuyaux hydrauliques (9) sont disposés au niveau d'un côté inférieur (42) du prolongement de flèche (4) et au niveau d'un côté inférieur (32) de la flèche (3).

7. Grue selon l'une quelconque des revendications 1 à 6, **caractérisée en ce que** les tuyaux hydrauliques (9) s'étendent, lorsque le prolongement de flèche (4) est entièrement déployé, sensiblement parallèlement à la flèche (3) et au prolongement de flèche (4).

8. Grue selon l'une quelconque des revendications 1 à 7, **caractérisée en ce que** les tuyaux hydrauliques (9) forment, lorsque le prolongement de flèche (4) est entièrement rétracté, en dessous de la flèche (3) un renflement (91), qui ploie vers le bas.

9. Véhicule, en particulier abatteuse, avec une grue (1) avec au moins un bras de grue télescopique (2) selon l'une quelconque des revendications 1 à 8.
